# EUROPÄISCHE PATENTSCHRIFT

(11) **EP 0 942 892 B1**
(45) Veröffentlichungstag und Bekanntmachung des Hinweises auf die Patenterteilung: **20.03.2002**
(21) Anmeldenummer: 97953709.9
(22) Anmeldetag: 27.11.1997
(51) Int. Cl.: B65H 51/22

(54) **FADENLIEFERGERÄT MIT EINER FADENBREMSE**
YARN FEEDING DEVICE FOR A YARN TENSION DEVICE
FOURNISSEUR DE FIL MUNI D'UN TENDEUR

(30) Priorität: 27.11.1996 DE 19649220
(43) Veröffentlichungstag der Anmeldung: 22.09.1999
(73) Patentinhaber: IRO AB, 523 01 Ulricehamn (SE)
(72) Erfinder: THOLANDER, Lars, Helge, Gottfrid, S-523 38 Ulricehamn (SE); OHLSON, Per, S-523 94 Tvärred (SE)
(74) Vertreter: Grünecker, Kinkeldey, Stockmair & Schwanhäusser Anwaltssozietät
(86) Internationale Anmeldenummer: EP9706629
(87) Internationale Veröffentlichungsnummer: WO9823520

(56) Entgegenhaltungen:
- WO-A-95/00431
- DE-A- 4 407 958
- DE-A- 19 542 045
- DE-U- 9 406 102
- US-A- 5 316 051

## Beschreibung

Die Erfindung betrifft ein Fadenliefergerät gemäß Patentanspruch 1 und Patentanspruch 8 sowie eine Fadenbremse gemäß Patentanspruch 15.

Bei einem aus US-A-5 316 051 bekannten, gattungsgemäßen Fadenliefergerät ist der Bremsbandträger, z.B. ein Kevlar-Kegelstumpfmantel, am kleindurchmeßrigen Ende außen von einer Kreisringmembrane gehalten, die die Federanordnung bildet. Die Kreisringmembrane ist in der Abstützung festgelegt, die sich entlang eines Auslegers des Fadenliefergeräts verstellen läßt und die axiale Vorspannkraft zum Andrücken des Bremsbandes an den Abzugsrand auf den Bremsbandträger überträgt. In der US-A-5 316 051 schematisch gezeigte Fadenbremsen sind in der Praxis so ausgebildet, daß die Kreisringmembrane durch mehrere sternförmig angeordnete Zugfedern ersetzt ist. Dabei zeigt sich im Gebrauch eine allmählich deutliche Streuung zwischen den Federungseigenschaften bzw. Federkräften der parallel wirkenden Zugfedern, was die Zentrierwirkung verschlechtert. Es treten Fehlstellungen des Bremsbandträgers relativ zur Speicherkörperachse auf und eine entlang des Umfangs des Abzugsrandes des Speicherkörpers ungleichförmige Bremswirkung des Bremsbandes. Von den Zugfedern wird wegen einer fast 90°-Kraftumlenkung nur ein Bruchteil der Federwirkung zum Erzeugen der axialen Vorspannkraft genutzt, so daß eine extrem hohe axiale Kraft auf die Zugfedern aufzubringen ist.

Aus WO95/00431 ist ein Fadenliefergerät bekannt, bei dem das Bremsband der Fadenbremse mittels einer konischen Kreisringmembrane aus Gummi gegen den Abzugsrand gezogen wird. Die Kreisringmembrane ist mit ihrem großdurchmeßrigen Ende in einem Haltering befestigt, der sich über eine Kardanlagerung mit zwei Kardanachsen in der Abstützung abstützt. Die Kardanlagerung kann zwar eine auf die Speicherkörperachse zentrierte Gleichgewichtslage des Halteringes sicherstellen. Da jedoch die Federanordnung in die Kreisringmembrane integriert ist, können Fehlstellungen des Bremsbandes zu einer entlang des Umfanges des Abzugsrandes ungleichförmigen Bremswirkung führen. Es läßt sich nämlich die Kreisringmembrane nicht so homogen ausbilden, daß sie die vielen Kraftanteile, die in der Summe die axiale Vorspannkraft ergeben, in Umfangsrichtung gleichförmig überträgt. Außerdem können lokale Alterungseinflüsse den Einfluß solcher Inhomogenitäten verstärken. Da die Kreisringmembrane als Biegefeder und Zugfeder arbeitet, wird ein spürbarer Teil der eingeleiteten axialen Kraft durch innere Verformungsarbeit aufgezehrt, so daß eine relativ große axiale Kraft benötigt wird.

Bei beiden bekannten Fadenliefergeräten baut die Fadenbremse mit ihrer Federanordnung und der Abstützung der Federanordnung relativ ausladend, was den Zugang zum Speicherkörper behindern kann.

Bei einem aus DE-U-94 06 102 bekannten Fadenliefergerät ist für das Bremsband ein kegelstumpfförmiges Halteorgan vorgesehen, das als axial und radial steifer, relativ dickwandiger Körper ausgebildet ist. Dieses Halteorgan ist in axialer Richtung abgefedert durch eine Gruppe axialer Schraubenfedern, die um die Abzugsöse konzentrisch verteilt sind und an einer stationären Abstützung anliegen. Das Halteorgan bleibt im Betrieb des Fadenliefergerätes im wesentlichen in Ruhe. Das Bremsband liegt auf einer kegeligen Ringfläche am Speichertrommelende auf. Damit das Bremsband im Durchgangsbereich des Fadens elastisch nachgeben kann, ist zwischen dem Bremsband und dem Halteorgan eine elastische Zwischenlage in Form eines Kegelstumpf-Schaumstoff-Kreisringes eingesetzt.

Weiterer Stand der Technik ist enthalten in DE 44 07 958 A. Als Zwischenliteratur kommt DE 195 42 045 A in Frage.

Der Erfindung liegt die Aufgabe zugrunde, ein Fadenliefergerät sowie eine Fadenbremse der genannten Art zu schaffen, bei denen sich bei kompaktem Aufbau der Fadenbremse eine einwandfreie Zentrierung des Bremsbandes auf den Speicherkörper und in Umfangsrichtung gleichförmige Bremsverhältnisse erzielen lassen, und bei denen bei der Kraftübertragung von der Abstützung auf das Bremsband möglichst wenig Kraft vergeudet wird.

Die gestellte Aufgabe wird jeweils mit den Merkmalen des Patentanspruchs 1, des Patentanspruchs 8 oder des Patentanspruchs 15 gelöst.

Das Universalgelenk sorgt dank seines in der Speicherkörperachse positionierten Gelenkzentrums für eine optimale, weil formschlüssige Zentrierung des Bremsbandes am Abzugsrand, da keine nennenswerte Querelastizität existiert, und läßt trotzdem Kippbewegungen des Bremsbandträgers nach allen Richtungen zu. Dies gewährleistet für den Faden eine in Umfangsrichtung gleichbleibende Bremswirkung zwischen dem Bremsband und dem Abzugsrand. Selbst bei einer in Bezug auf die Speicherkörperachse ungleichmäßigen Kraftübertragung von der Federanordnung auf das Universalgelenk faßt das Universalgelenk sozusagen alle um das Gelenkzentrum wirkenden Kraftanteile zunächst im Gelenkzentrum zusammen und verteilt die resultierende Gesamtkraft vom Gelenkzentrum aus gleichförmig zum Bremsband. Da sich zufolge der Freistellung der Federanordnung von einer Zentrieraufgabe mit dem auf die Speicherkörperachse zentrierten Universalgelenk eine direkte axiale Federkraftübertragung vornehmen läßt, ergeben sich nur geringe Verluste bei der Kraftübertragung. Es reicht eine relativ schwache Federanordnung bei geringer Abstützkraft für die notwendige axiale Vorspannkraft aus. Das Universalgelenk und die Federanordnung lassen sich auf kleinem Bauraum unterbringen bzw. in Abzugsrichtung des Fadens hintereinander schalten, so daß der Zugriff kaum behindert wird. Es können die Massen der bewegten Komponenten sehr klein sein, insbesondere wenn das Universalgelenk zwischen dem Bremsbandträger und der Abstützung angeordnet und von der Federanordnung umgangen wird, was für das Ansprechverhalten der Fadenbremse günstig ist. Da das Universalgelenk zur Zentrierung eingesetzt und die Federanordnung von dieser Aufgabe freigestellt ist, lassen sich diese beiden Komponentengruppen für ihren jeweiligen Einsatzzweck optimal gestalten, und läßt sich die Vorspannkraft präzise und feinfühlig einstellen. Der Bremsbandträger bleibt bei relativen Kippbewegungen und axialen Verlagerungen formschlüssig zentriert, und kann sogar gegebenenfalls ohne Beeinträchtigung der Zentrierung gedreht werden.

Die Fadenbremse (Anspruch 15) kann integrierter Bestandteil im Fadenliefergerät sein, aber auch eine wahlweise anbaubare Baueinheit für verschiedene Fadenliefergeräte oder Fadenliefergeräte innerhalb derselben Baureihe. Das Universalgelenk, in welchem der Bremsbandträger axial verstellbar ist und kippen kann, sorgt für eine mechanische, weil formschlüssige Zentrierung ohne in Querrichtung spürbare Federkomponente. Der Bremsbandträger behält dennoch den für sein Arbeitsspiel erforderlichen Freiheitsgrad. Da in dem Universalgelenk Kippbewegungen und axiale Versetzungen unter Beibehalt der Zentrierung ablaufen, läßt sich eine geringe bewegte Masse verwirklichen und bleibt der Bewegungswiderstand im Universalgelenk niedrig, was ein feinfühliges Ansprechverhalten der Fadenbremse ergibt. Das feinfühlige Ansprechverhalten hat den Vorteil, daß sich die Fadenbremse auch an sehr hohe Fadengeschwindigkeiten oder hohe Frequenzen von Fadenspannungsänderungen anpaßt und die bei solchen Fadenbremsen gewünschte Selbstkompensation weitestgehend unbeeinflußt ausführt, d.h., z.B. bei fadengeschwindigkeits- oder beschleunigungsabhängigen Fadenspannungssteigerungen selbsttätig die Bremswirkung verringert.

Die Aufgabentrennung: formschlüssige Zentrierung und Übertragung der Vorspannkraft ist (Anspruch 2) zweckmäßig, wenn das Universalgelenk zwischen der Federanordnung und dem Bremsbandträger anstelle einer durch Federwirkung bestimmten, ungenauen Zentrierwirkung eine gleichbleibende formschlüssige und axial bewegliche Zentrierung des Bremsbandes bewirkt und die Federanordnung nur zum Übertragen der Andrückkraft dient.

Das Universalgelenk kann (Ansprüche 3, 4, 5) ein Kardangelenk oder ein Kugelgelenk sein. Selbst bei axialer Verlagerung wird die allseits freie, leichtgängige Beweglichkeit des Bremsbandträgers relativ zur Federanordnung gewährleistet und findet die Übertragung der Andrückkraft von der Federanordnung auf das Bremsband ohne spürbare Verluste statt. Es reicht im übrigen ein kleiner allseitiger Kipp-Bewegungsbereich aus. In allen Fällen ist die leichtgängige Kipp- und Axial-Beweglichkeit des Bremsbandträgers gewährleistet, selbst wenn das Universalgelenk auf kleinem Bauraum (kleinem Wirkdurchmesser) arbeitet. Das Universalgelenk wird an der Abstützung axial geführt, so daß exzentrische Kräfte der Federanordnung keine Fehlstellungen des Bremsbandträgers hervorrufen.

Gemäß Anspruch 6 wird eine saubere Führung des Fadens durch die Abstützung und den Abzugskanal erreicht. Eventuelle Kraftkomponenten aus der Umlenkung des Fadens in der Abzugsöse werden im Universalgelenk aufgenommen und beeinflussen die Zentrierung des Bremsbandträgers nicht. Dabei kann zweckmäßig der Bremsbandträger an der Abzugsöse befestigt sein. Die Abzugsöse bildet ggfs. ein Gelenkelement des Universalgelenks. Es ergibt sich dann eine Ausbildung aus wenigen Einzelteilen. Die Abstützung kann dabei nur einen Bruchteil des Durchmessers des Speicherkörpers beanspruchen. Trotzdem sind optimale Hebelarme bei der Zentrierung des Bremsbandträgers gegeben.

Im Hinblick auf die Betriebssicherheit der Fadenbremse ist es (Anspruch 7) zweckmäßig, das Universalgelenk abzuschirmen. Im Betrieb eines Fadenliefergeräts entstehen Flusen und aus dem Fadenmaterial stammende Verunreinigungen, die die Tendenz zeigen, sich störend zwischen beweglichen Komponenten abzulagern. Dies wird durch die Abdeckung vermieden. Die Flexibilität der Abdeckung stellt sicher, daß die Beweglichkeit des Bremsbandträgers nicht beeinträchtigt ist. Besonders zweckmäßig ist es (Anspruch 13); die Fadenbremse mittels der Abdeckung zu lüften, die bei Unterdruckbeaufschlagung den Bremsbandträger mit dem Bremsband vom Abzugsrand abhebt oder zumindest weitgehend entlastet, so daß das Einfädeln eines Fadens in die Fadenbremse erleichtert ist. Die Unterdruckbeaufschlagung der Kammer kann einem pneumatischen Einfädelsystem angehören, mit dem sich der Faden automatisch durch das Fadenliefergerät und die Fadenbremse einfädeln läßt.

Gemäß Anspruch 9 ergibt sich ein kompakter Aufbau mit wenigen Einzelteilen. Beim Arbeitsspiel gibt es sehr kleine bewegte Massen, da sich nur ein Gelenk-element mit dem Bremsbandträger bewegt. Die Federanordnung beaufschlagt den Bremsbandträger entweder direkt oder über das den Bremsbandträger halternde Gelenkelement. Das radiale Spiel kann so geringfügig sein, daß die Zentrierfunktion nicht spürbar beeinträchtigt wird, jedoch die, wenn auch begrenzte, allseitige Kippbarkeit des Bremsbandeträgers C gewährleistet ist. Es ist so eine spielbehaftete Formschluß-Verbindung der Gelenkelemente verwirklicht, die eigentlich wegen des radialen Spiels wie ein Universalgelenk funktioniert.

Der Bremsbandträger kann (Anspruch 16) mit seinem konischen Endabschnitt direkt im Gelenkelement gehalten sein. Zweckmäßigerweise ist der Bremsbandträger nur lose im Sitz gefangen, z.B. um ein Herausfallen beim Transport zu vermeiden, da im Betrieb die Vorspannkraft für die Positionierung des Bremsbandträgers am Gelenkelement sorgt. Das eine Gelenkelement kann dank seiner konkaven Krümmung im Durchgang auf dem anderen Gelenkelement die erforderlichen Kippbewegungen ausführen und bleibt dennoch zentriert. Es wäre auch denkbar, den Durchgang in etwa zylindrisch auszubilden und dafür eine ballige Fläche auf dem anderen Gelenkelement vorzusehen.

Gemäß Anspruch 11 ist der Bremsbandträger lose in den Sitz eingeschoben, in dem er unter der axialen Vorspannkraft positioniert bleibt. Das mit einem offenen Sitz ausgebildete eine Gelenkelement kann ein einstückiger, leichtgewichtiger Kunststoff-Formteil sein.

Alternativ ist gemäß Anspruch 12 das eine Gelenkelement aus Ringteilen zusammengesetzt, die beispielsweise durch einen Preßsitz oder eine andere Art einer Verbindung aneinander festgelegt sind und den Sitz für den Bremsbandträger zwischen sich begrenzt. Für den Fall, daß das eine Gelenkelement beispielsweise an den Bremsbandträger angespritzt wird, könnte dieses Gelenkelement sogar einstückig ausgebildet sein. Zwei den Sitz begrenzende Ringteile bieten den Vorteil, den Bremsbandträger mit seinem Bremsband als Verschleißteil leicht auswechseln zu können.

Gemäß Anspruch 13 wird die axiale Vorspannkraft über die Anlage und das eine Gelenkelement auf den Bremsbandträger übertragen.

Gemäß Anspruch 14 ist das eine Gelenkelement nicht direkt auf der stationären Abstützung zentriert, sondern auf dem anderen, im Hülsenkörper der Abstützung festgelegten Gelenkelement.

Zweckmäßig sind die Gelenkelemente des Universalgelenks aus Kunststoff hergestellt, zumindest in ihren gegenseitigen Berührungsbereichen. Ein selbstschmierender Kunststoff kann dazu beitragen, einen möglichst geringen Bewegungswiderstand sicherzustellen.

Anhand der Zeichnung werden Ausführungsformen des Erfindungsgegenstandes erläutert. Es zeigen:
- Fig. 1: einen schematischen Längsschnitt eines Teils eines Fadenliefergeräts mit einer Fadenbremse,
- Fig. 2: einen Längsschnitt einer konkreten Ausführungsform,
- Fig. 3: einen Radialschnitt in Fig. 2,
- Fig. 4: einen Schnitt einer weiteren Ausführungsform, und
- Fig. 5: einen Teillängsschnitt einer weiteren Ausführungsform einer Fadenbremse für ein Fadenliefergerät.

Von einem Fadenliefergerät F sind in Fig. 1 ein trommelförmiger Speicherkörper 1 mit einem frontseitigen Abzugsrand 2, eine Speicherkörperachse X und ein Gehäuseausleger 16 angedeutet, an dem eine mit dem Speicherkörper 1 zusammenwirkende Fadenbremse B, beispielsweise in Richtung eines Doppelpfeils 15 verstellbar, angeordnet ist. Das Fadenliefergerät F mit dieser Fadenbremse B dient insbesondere zum Liefern von Schußfäden in Projektil- oder Greiferwebmaschinen.

Die Fadenbremse B weist ein in Umfangsrichtung kontinuierliches Bremsband A mit der Form eines Kegelstumpfmantels auf, das im großdurchmeßrigen Endbereich eines Bremsbandträgers C ebenfalls mit der Form eines Kegelstumpfmantels befestigt ist und mit axialer Vorspannkraft und zumindest annähernd zur Achse X koaxialer Ausrichtung gegen den Abzugsrand 2 angedrückt wird. Der Abzugsrand 2 verläuft in Umfangsrichtung kontinuierlich und ist in einem Längsschnitt des Speicherkörpers 1 gerundet (Linienkontakt) oder kegelig (Flächenkontakt). Das Bremsband A besteht aus verschleißfestem Material, vorzugsweise aus Metall oder einer Metallegierung wie Beryllium-Kupfer, und hat eine Stärke leicht verformbar. Der Bremsbandträger C ist in axialer Richtung steif, jedoch zumindest im Bereich seines großdurchmeßrigen Endes radial leicht verformbar. Er besteht beispielsweise aus z.B. transparentem, Kunststoff oder faserarmiertem Kunststoffmaterial und stützt sich mit seinem kleindurchmeßrigen Endbereich in einer stationären Abstützung D ab, die mittels eines Halteteils 13, z.B. an einem Schlitten 14, im Ausleger 16 gelagert ist.

Ein (nicht gezeigter) Faden ist in Windungen auf dem Speicherkörper 1 gespeichert und wird überkopf bzw. über den Abzugsrand 2 abgezogen, nach innen in Richtung zur Achse X umgelenkt, und tritt dann in eine zentrale Abzugsöse E, vorzugsweise aus keramischem Material, ein, ehe er durch die Abstützung D in einem Abzugskanal 3 im wesentlichen axial abgezogen wird. Im gegenseitigen Berührungsbereich des Bremsbandes A und des Abzugsrandes 2 liegt eine in Umfangsrichtung geschlossene Bremszone vor, in der der Faden beim Abziehen gebremst wird.

Die Abstützung D weist ein Gehäuse 9 auf, dessen Außendurchmesser ggfs. erheblich kleiner als der Außendurchmesser des Speicherkörpers 1 sein kann. Im Gehäuse 9 ist ein eine zur Achse X parallele, zylindrische Führungsfläche definierender Hülsenteil 4 angeordnet, der ein Widerlager 5 für eine Federanordnung S (im vorliegenden Fall eine zylindrische Schraubendruckfeder 6) besitzt. Auf dem Hülsenteil 4 ist parallel zur Achse X eine Hülse 7 teleskopisch geführt, die einen durch die Druckfeder 6 beaufschlagten Flansch 8 aufweist.

In der Abstützung D ist ein Universalgelenk U als Kugelgelenk K mit einem in der Achse X liegenden Gelenkzentrum Z vorgesehen, das aus mindestens zwei Gelenkelementen U1 und U2 besteht. Die Hülse 7 definiert das erste Gelenkelement U1 mit einer vorderen Lagerfläche 12 (z.B. einer Kugelpfanne, die in Umfangsrichtung kontinuierlich ist oder aus einzelnen Abschnitten besteht). Das zweite Gelenkelement U2 wird bei der gezeigten Ausführungsform von der Abzugsöse E gebildet, die an ihrer der Lagerfläche 12 zugewandten Rückseite eine Gegenlagerfläche 11 aufweist (z.B. eine ballige Kugelfläche, die in Umfangsrichtung kontinuierlich verläuft oder aus einzelnen Abschnitten besteht). Der Kugelradius ist mit r angedeutet. Das Gelenkzentrum Z liegt auf der Achse X beispielsweise zwischen der Abzugsöse E und der Frontseite des Speicherkörpers 1. In dem Kugelgelenk K könnte auch nur die Lagerfläche 12 oder die Gegenlagerfläche 11 sphärisch ausgebildet sein, um das Gelenkzentrum Z zu definieren. Die jeweils andere Fläche könnte von nur im wesentlichten punktförmig anliegenden Kuppen oder Flächen gebildet werden.

Der bei dieser Ausführungsform an der Abzugsöse E befestigte Bremsbandträger C ist in einen Sitz 10 der Abzugsöse E eingesetzt, und ggfs. festgelegt, z.B. durch Kleben oder dgl. Er könnte auch nur lose (drehbar) eingesetzt sein, weil er ohnedies durch die axiale Vorspannkraft positioniert gehalten wird.

In Fig. 1 wird die axiale Vorspannkraft zum Andrücken des Bremsbandes A an den Abzugsrand 2, z.B. durch die axiale Position der Abstützung D eingestellt und federnd von der Federanordnung S auf das erste, auf die Achse X zentrierte Gelenkelement U1 übertragen. Der Bremsbandträger C ist im Universalgelenk U auf die Achse X zentriert. Die Vorspannkraft wird von der Lagerfläche 12 auf die Lagerfläche 11 übertragen und auf das Gelenkzentrum Z konzentriert, und dann nach allen Seiten gleichmäßig in den Bremsbandträger C eingeleitet, der das Bremsband A in Umfangsrichtung gleichförmig gegen den Abzugsrand 2 andrückt.

In Fig. 2 ist das Universalgelenk U im Inneren der Abstützung D als Kardangelenk H mit ersten, zweiten und dritten Gelenkelementen U1, U2 und U3 ausgebildet, wobei das erste Gelenkelement U1 von der Hülse 7 analog zu Fig. 1 gebildet wird, die auf dem Hülsenteil 4 parallel zur Achse X geführt ist und von der Druckfeder 6 der Federanordnung S axial beaufschlagt wird. Die Hülse 7 definiert einen Innenring, der über eine erste Kardanachse 18 (Fig. 3) aus zwei Achsstummeln mit einem das dritte Gelenkelement U3 definierenden Zwischenring 26 derart gekoppelt ist, daß der Zwischenring 26 um die erste Kardanachse 18 schwenkbar ist. Der Zwischenring 26 ist über eine zweite Kardanachse 17 aus zwei Achsstummeln mit einem das zweite Gelenkelement U2 bildenden Außenring 25 gekoppelt, der seinerseits mit der Außenseite des Bremsbandträgers C verbunden ist. Die Kardanachsen 17, 18 stehen in etwa senkrecht zueinander und kreuzen die Achse X, so daß das Gelenkzentrum Z in der Achse X definiert ist, um welches der Bremsbandträger C nach allen Seiten relativ zur Abstützung D verschwenkbar ist. Das bei dieser Ausführungsform ein Innengewinde aufweisende Federwiderlager 5' ist in der Abstützung D auf dem mit einem Außengewinde versehenen Hülsenteil 4 gehaltert und läßt sich durch Verdrehen des Hülsenteils 4 (über einen nicht gezeigten, am Vorsprung 24 angreifenden Drehknopf) in axialer Richtung verstellen, um - falls gewünscht - die Vorspannkraft der Federanordnung S verändern zu können. Dazu wird z.B. das Federwiderlager 5' undrehbar und axial verstellbar in der Abstützung D geführt. Zusätzlich oder alternativ kann, falls gewünscht, die Abstützung D ähnlich wie in Fig. 1 in axialer Richtung verstellt werden.

Das Universalgelenk U ist durch eine Wand 23 nach außen hin abgeschirmt, die als flexible Membrane ausgebildet und im Gehäuse 20 der Abstützung D sowie am Außenring 25 festgelegt ist. Im Gehäuse 20 ist hinter der Wand 23 eine Kammer 21 vorgesehen, die mit einer Unterdruckquelle 22 (schematisch angedeutet) verbindbar ist, um mittels der Wand 23 das Universalgelenk U und den Bremsbandträger C entgegen der Vorspannkraft der Federanordnung S (in Fig. 2 nach rechts) zu bewegen und das Bremsband A vom Abzugsrand 2 abzuheben oder zumindest gegenüber dem Abzugsrand 2 zu entlasten.

Der Bremsbandträger C ist mit einer rohrförmigen Verlängerung 19 ausgebildet, die in den Abzugskanal 3 mit radialem Spiel eingreift. Die im Bremsbandträger C festgelegte Abzugsöse E dient zum Umlenken des abgezogenen Fadens in den Abzugskanal 3. Die rohrförmige Verlängerung 19 könnte (wie in Fig. 1) auch an der Abzugsöse E angeformt sein. Die Funktion dieser Ausführungsform entspricht der von Fig. 1.

Analog zur Ausführungsform gemäß Fig. 1 könnte auch in Fig. 2 die Abzugsöse E oder ein diese haltender Teil als Gelenkelement U2 ausgebildet sein, um die Anzahl der Teile zu verringern. Ferner wäre es denkbar, in Fig. 2 das Kardangelenk H innen in der Hülse 7 und damit auf einem kleineren Wirkdurchmesser anzuordnen. In Fig. 1 könnte das Kugelgelenk K als das Universalgelenk U auch so ausgebildet sein, daß die Kugelpfanne im zweiten Gelenkelement U2 vorgesehen ist und das Frontende der Hülse 7 außen übergreift, anstelle dort von innen einzugreifen.

In Fig. 2 liegt das Gelenkzentrum Z in etwa in der gedachten Kegelspitze des Bremsbandträgers Z. Die Kraftübertragungszone zwischen der Federanordnung S und der Hülse 7 liegt in etwa gleich weit von der Achse X entfernt wie der Verbindungsbereich zwischen dem Außenring 25 und dem Bremsbandträger C. Es greifen aus der Umlenkung des Fadens in der Abzugsöse E entstehende Kräfte in Bezug auf die Achse X weiter innen an als die Kraftanteile der Federanordnung S an der Hülse 7 bzw. in dem Universalgelenk U. Der Außendurchmesser der Abstützung D kann um 20 bis 70% kleiner sein als der Außendurchmesser des Speicherkörpers 1. Der Kegelspitzenwinkel des Bremsbandträgers bzw. des Bremsbandes A kann je nach Einsatzzweck der Fadenbremse bzw. des Fadenliefergeräts F unterschiedlich sein. Die Abdeckung des Universalgelenks U mit einer Wand 23 analog zu Fig. 2 kann auch bei der Ausführungsform gemäß Fig. 1 bzw. Fig. 5 vorgesehen werden.

Bei der Ausführungsvariante gemäß Fig. 4 ist das axial verschiebbare Universalgelenk U durch ein Wälzlager W gebildet, dessen Lagerringe 27, 28 sphärisch gekrümmte Wälzflächen aufweisen, so daß der Lagerring 29 mittels der Wälzkörper 28 allseitige Kippbewegungen um das Gelenkzentrum Z auszuführen vermag. Die Lagerringe 27, 29 und die Wälzkörper 28 bilden Gelenkelemente U1, U2, U3 des Universalgelenks. Die Wälzkörper können Kugeln, Tonnen oder Rollen sein, wobei die Tonnen bombierte Oberflächen aufweisen sollen. Der äußere Lagerring 29 ist in der Hülse 7 festgelegt, die von der Druckfeder 6 beaufschlagt und axial geführt wird. Der innere Lagerring 27 hält die Abzugsöse E, an deren Sitz 10 der Bremsbandträger C festgelegt ist. Das Wälzlager könnte alternativ auch außen auf der Hülse 7 angeordnet sein. Ferner könnte analog zu Fig. 2 der Bremsbandträger direkt oder unter Vermittlung eines Zwischenteils mit einem der Lagerringe verbunden sein und die Abzugsöse E aufnehmen.

Bei allen gezeigten Ausführungsformen, insbesondere bei der Ausführungsform gemäß Fig. 4, läßt sich ggfs. der Bremsbandträger C mit dem Bremsband A leichtgängig in der Abstützung D und relativ zum Abzugsrand 2 um die Speicherkörperachse X verdrehen, und zwar im Sitz 10 und/oder im Universalgelenk U.

In Fig. 5 ist ohne zugehöriges Fadenliefergerät eine Fadenbremse B im Längsschnitt gezeigt, deren Universalgelenk U aus zwei Gelenkelementen U1 und U2 besteht, und bei dem der Bremsbandträger C durch die Druckfeder 6 der Federanordnung S über das eine Gelenkelement U2 oder (nicht gezeigt) direkt mit der axialen Vorspannkraft beaufschlagt wird. Die Druckfeder 6 stützt sich an dem Federwiderlager 5' ab, das in der stationären Abstützung D unverdrehbar, jedoch axial verschiebbar geführt und vom in axialer Richtung stationären Hülsenteil 4 der Abstützung D getragen wird. Der Hülsenteil 4, in welchem der Abzugskanal 3 verläuft, läßt sich mittels des rechtsseitigen Drehknopfes verdrehen, um die Vorspannung der Druckfeder 6 mittels des dann axial verfahrenden Federwiderlagers 5' zu verändern.

Das andere Gelenkelement U1 ist beispielsweise ein Hülsenkörper 30, z.B. aus Kunststoff, der mit einem Sicherungsende 32 in das Hülsenelement 4 eingesteckt ist und an diesem festgelegt sein kann. Der Hülsenkörper 30 besitzt zumindest über einen Teil seiner Längserstreckung einen zylindrischen Außenumfang 31, der mit dem einen Gelenkelement U2 im Universalgelenk U kooperiert. Im Hülsenkörper 30 ist der Rohrfortsatz 19' gehalten, der die stationäre Abzugsöse E in einer trichterförmigen Aufweitung 33 enthält. Ein von dem nicht gezeigten Speicherkörper abgezogener Faden Y läuft nach Durchtritt durch die Bremszone im Abstand von der inneren Wand des Bremsbandträgers C bis in die Abzugsöse E, ohne die Komponenten des Universalgelenks zu berühren. Danach wird der Faden Y durch den Abzugskanal 3 weitergefördert.

Das eine Gelenkelement U2 besteht bei der gezeigten Ausführungsform aus zwei Ringteilen 34 und 40, die unter Begrenzung des Sitzes 10 für das kleindurchmeßrige, konische Ende 45 des Bremsbandträgers C miteinander verbunden sind, z.B. durch einen Preßsitz, durch Kleben oder Verschrauben bzw. nach Art eines Bajonettverschlusses. Der Ringteil 34 weist einen innenliegenden Durchgang 35 mit einer Innenwand 36 auf, deren Erzeugende (in Bezug auf die Achse X) konvex gekrümmt ist. Die Innenwand 36 umfaßt den zylindrischen Außenumfang 31 des anderen Gelenkelementes U1 mit einem gegebenenfalls nur geringfügigen radialen Spiel 50, d.h. in einem leichten Schiebesitz. Die konvexe Krümmung der Innenfläche 36 kann geometrisch so gestaltet sein, daß sich das eine Gelenkelement U2 nach allen Seiten (zumindest in einem begrenzten Bewegungsbereich) kippen und axial auf dem anderen Gelenkelement U1 verschieben läßt, und gegebenenfalls auch leichtgängig verdrehbar ist. Dank des radialen Spiels 50 läßt sich die Zentnervorrichtung des Bremsbandträgers C baulich einfach gestalten, um die Wirkung des Universalgelenks U zu erhalten. Das Gelenkzentrum Z kann in etwa in der Achse X (bzw. der Verlängerung der Achse X des Speicherkörpers) liegen.

Der äußere Randbereich des Ringelementes 34 besitzt einen umlaufenden Flansch 37, der eine Begrenzung 38 für den Sitz 10 bildet. Auf einen in etwa zylindrischen Ansatz 39 des Ringteils 34 ist der andere Ringteil 40 aufgebracht, der mit seinem Außenrandbereich eine weitere Begrenzung 41 für den Sitz 10 definiert und im übrigen, beispielsweise bei 43, in einem Preßsitz festgelegt sein kann. Die Rückseite des anderen Ringteils 40 bildet einen Anschlag 42 für die Druckfeder 6. Der eine Ringteil 34 greift durch den anderen Ringteil 40 hindurch. Die Innenfläche 36 steigt in Fig. 5 nach links gerundet an und auch nach rechts. Zumindest die Berührungsflächen beider Gelenkelemente U1, U2 können aus Kunststoff bestehen, zweckmäßigerweise aus selbstschmierendem Kunststoff. Gegebenenfalls sind beide Gelenkelemente U1, U2 aus Kunststoff ausgebildet, zweckmäßigerweise als Kunststoff-Spritzgußteile.

In Fig. 5 ist bei 44 gestrichelt angedeutet, daß der Sitz 10 des einen Gelenkelementes U2 nach links offen ausgebildet sein könnte, d.h. daß der Umfangsflansch 37 des Ringteils 34 weggelassen wird. Allein durch die axiale Vorspannkraft und die Reaktionskraft vom Speicherkörper wird nämlich der Bremsbandträger C in dem dann offenen Sitz 10 positioniert. Im übrigen ist es zweckmäßig, den Sitz 10, selbst falls er beidseitig durch die Begrenzungen 38 und 41 begrenzt wird, so zu gestalten, daß der kleindurchmeßrige konische Endbereich 45 des Bremsbandträgers C nur lose gehalten wird, so daß seine radiale Flexibilität nicht durch eine feste Einspannung im Sitz 10 spürbar beeinträchtigt wird. Femer ist es denkbar, den einen Gelenkteil U2 in einer Spritzgußform direkt an den Bremsbandträger C einstückig anzuspritzen.

Eine umgekehrte Bauweise des in Fig. 5 gezeigten Universalgelenks U läßt sich auch vorsehen, d.h., daß der Durchgang 35 in etwa zylindrisch ausgebildet sein könnte, hingegen auf dem anderen Gelenkelement U1 ein balliger Außenwulst vorgesehen wird. Schließlich ist es möglich, den Ringteil 34 mit einzelnen im Umfangsrichtung verteilten Fingern mit Zwischenabständen zu gestalten, deren Innenseiten im Durchgang 35 bzw. die Innenwand 36 definieren. Dadurch ließe sich die Masse des einen Gelenkelementes U2 weiter verringern. Da das Universalgelenk U in Fig. 5 für die Kipp- und Schiebefunktion das radiale Spiel 50 nutzt, könnten die sich zentrierenden runden Flächen 31, 36 sogar beide zylindrisch sein. Es könnte ferner der Durchgang 35 sogar eine schneidenähnliche innere Ringkante aufweisen.

## Patentansprüche

1. Fadenliefergerät (F) mit einer Fadenbremse (B), die in einem großdurchmeßrigen Endbereich eines Bremsbandträgers (C) ein dünnes, verschleißfestes, in Umfangsrichtung kontinuierliches, radial verformbares Bremsband (A) mit der Form eines Kegelstumpfmantels aufweist, das in etwa koaxial zur Achse (X) eines Speicherkörpers (1) des Fadenliefergeräts (F) angeordnet und mit seiner Innenseite an einen frontseitigen, in Umfangsrichtung kontinuierlichen Abzugsrand (2) des Speicherkörpers (1) angelegt ist, und mit einer stationären Abstützung (D) für eine auf den Bremsbandträger (C) eine in etwa axiale Vorspannkraft ausübende Federanordnung (S), wobei der Bremsbandträger (C) die Form eines Kegelstumpfmantels hat und axial steif, radial hingegen verformbar ausgebildet ist, **dadurch gekennzeichnet, daß** zwischen der Federanordnung (S) und dem Bremsbandträger (C) ein Universalgelenk (U) aus mindestens zwei mechanisch in Formschluß stehenden Gelenkelementen (U1, U2, U3) vorgesehen ist, und daß das Gelenkzentrum (Z) des Universalgelenks (U) im wesentlichen in der verlängerten Achse (X) des Speicherkörpers (1) positioniert ist.

2. Fadenliefergerät nach Anspruch 1, **dadurch gekennzeichnet, daß** das Universalgelenk (U) eine in der Abstützung (D) axial verschiebbare, von der Federanordnung (S) axial beaufschlagte Zentriervorrichtung für den damit verbundenen Bremsbandträger (C) bildet.

3. Fadenliefergerät nach Anspruch 1, **dadurch gekennzeichnet, daß** das Universalgelenk (U) ein Kardangelenk (H) mit zwei zueinander in etwa senkrecht verlaufenden, die Speicherkörperachse (X) kreuzenden Kardanachsen (17, 18) ist, und einen in der Abstützung (D) zentrierten Innenring mit Lagerstellen für die erste Kardanachse (18), einen um die erste Kardanachse (18) schwenkbaren Zwischenring (26) mit Lagerstellen für die zweite Kardanachse (17), und einen um die zweite Kardanachse (17) schwenkbaren, mit dem Bremsbandträger (C) verbundenen Außenring (25) aufweist.

4. Fadenliefergerät nach Anspruch 1, **dadurch gekennzeichnet, daß** das Universalgelenk (U) ein Kugelgelenk (K) ist.

5. Fadenliefergerät nach Anspruch 4, **dadurch gekennzeichnet, daß** das Kugelgelenk (K) eine in der Abstützung (D) zentrierte Lagerfläche (12) und einen an der Lagerfläche (12) um das Gelenkzentrum (Z) beweglich abgestütztes Gelenkelement (U2) mit einer Gegenlagerfläche (11) aufweist, das mit dem Bremsbandträger (C) verbunden ist, und daß wenigstens die Lagerfläche (12) oder die Gegenlagerfläche (11) eine Kugelpfanne des Kugelgelenks ist.

6. Fadenliefergerät nach Anspruch 1, **dadurch gekennzeichnet, daß** im kleindurchmeßrigen Endbereich des Bremsbandträgers (C) eine ein Gelenkelement (U2) des Universalgelenks (U) bildende Abzugsöse (E) vorgesehen ist, und daß, vorzugsweise, der Bremsbandträger (C) an der Abzugsöse (E) befestigt ist.

7. Fadenliefergerät nach wenigstens einem der vorhergehenden Ansprüche, **dadurch gekennzeichnet, daß** das Universalgelenk (U) im Inneren der Abstützung (D) angeordnet und nach außen durch eine flexible Abdeckung (23) abgeschirmt ist, die als bewegliche und mit dem Universalgelenk (U) verbundene Wand einer Kammer (21) der Abstützung (D) ausgebildet ist, und daß die Kammer (21) an eine Unterdruckquelle (22) anschließbar ist, um über das Universalgelenk (U) das Bremsband (A) vom Abzugsrand (2) zu lüften.

8. Fadenliefergerät (F) mit einer Fadenbremse (B), die in einem großdurchmeßrigen Endbereich eines Bremsbandträgers (C) ein dünnes, verschleißfestes,in Umfangsrichtung kontinuierliches, radial verformbares Bremsband (A) mit der Form eines Kegelstumpfmantels aufweist, das in etwa koaxial zur Achse (X) eines Speicherkörpers (1) des Fadenliefergeräts (F) angeordnet und mit seiner Innenseite an einen frontseitigen, in Umfangsrichtung kontinuierlichen Abzugsrand (2) des Speicherkörpers (1) angelegt ist, und mit einer stationären Abstützung (D) für eine auf dem Bremsbandträger (C) eine in etwa axiale Vorspannkraft ausübende Federanordnung (S), wobei der Bremsbandträger (C) die Form eines Kegelstumpfmantels hat und axial steif, radial hingegen verformbar ausgebildet ist, **dadurch gekennzeichnet, daß** der Bremsbandträger (C) an der stationären Abstützung (D) allseits kippbar in einem Universalgelenk (U) formschlüssig auf die Achse (X) zentriert und in Richtung der Achse (X) verschiebbar ist.

9. Fadenliefergerät nach Anspruch 8, **dadurch gekennzeichnet, daß** das Universalgelenk (U) zwei mit einem radialen Spiel (50) formschlüssig zusammenwirkende Gelenkelemente (U1, U2) aufweist, daß ein Gelenkelement (U2) den Bremsbandträger (C) haltert, das andere Gelenkelement (U1) hingegen mit der stationären Abstützung (D) verbunden ist, daß das eine Gelenkelement (U2) relativ zum anderen Gelenkelement (U1) in etwa in Richtung der Achse (X) beweglich, allseits kippbar und gegebenenfalls verdrehbar ist, und daß die Federanordnung (S) den Bremsbandträger (C) direkt oder über das eine Gelenkelement (U2) beaufschlagt.

10. Fadenliefergerät nach Anspruch 8, **dadurch gekennzeichnet, daß** der Bremsbandträger (C) mit seinem kleindurchmeßrigen Ende in einen im einen Gelenkelement (U2) geformten Sitz (10) eingreift, vorzugsweise mit einem rein konischen Endabschnitt (45) und im wesentlichen lose, daß das eine Gelenkelement (U2) innerhalb des Sitzes (10) einen annähernd trichterförmigen Durchgang (35) mit einer Innenwand (36) aufweist, deren Erzeugende - zumindest im Bereich des kleinsten Innendurchmessers und im Längsschnitt gesehen - konvex gekrümmt ist, und daß das andere Gelenkelement (U1) einen im wesentlichen zylindrischen Führungsumfang (31) aufweist, auf dem die Innenwand (36) mit einem Schiebesitz, ggfs. mit dem geringfügigen radialen Spiel (50), angeordnet ist.

11. Fadenliefergerät nach Anspruch 10, **dadurch gekennzeichnet, daß** der Sitz (10) in Richtung zum Bremsbandträger (C) offen ist, und daß, vorzugsweise, das eine Gelenkelement (U2) mit dem Sitz (10) und dem Durchgang (35) einstückig ausgebildet ist.

12. Fadenliefergerät nach Anspruch 10, **dadurch gekennzeichnet, daß** das eine Gelenkelement (U2) aus zwei ineinandergreifenden Ringteilen (34, 40) besteht, die zwischen sich den Sitz (10) begrenzen.

13. Fadenliefergerät nach Anspruch 12, **dadurch gekennzeichnet, daß** ein Ringteil (34) den Durchgang (35) und eine Begrenzung (38) des Sitzes (10) aufweist, und daß der andere Ringteil (40) den einen Ringteil (34) umfaßt und eine weitere Begrenzung (41) des Sitzes (10) sowie eine dem Sitz (10) abgewandte Anlage (42) für die Federanordnung (S, 6) aufweist.

14. Fadenliefergerät nach Anspruch 8, **dadurch gekennzeichnet, daß** die stationäre Abstützung (D) einen sich in Richtung zum Universalgelenk (U) erstreckenden Hülsenkörper (4) enthält, und daß das andere Gelenk-Element (U1) bis zur axialen Anlage am Hülsenkörper (4) in diesen eingesteckt ist.

15. Fadenbremse (B) für ein Fadenliefergerät (F), mit einem Bremsbandträger (C) in Form eines Kegelstumpfmantels, der axial steif, radial hingegen flexibel ausgebildet ist und in einem großdurchmeßrigen Endbereich ein dünnes, verschleißfestes, in Umfangsrichtung kontinuierliches, radial verformbares Bremsband (A) mit der Form eines Kegelstumpfmantels aufweist, das in etwa koaxial zu einer Achse (X) der Fadenbremse (B) positioniert ist, und mit einer stationären Abstützung (D) für eine auf den Bremsbandträger (C) eine in etwa axiale Vorspannkraft ausübende Federanordnung (S), **dadurch gekennzeichnet, daß** der Bremsbandträger (C) an der stationären Abstützung (D) allseits kippbar in einem Universalgelenk (U) formschlüssig auf die Achse (X) zentriert und in Richtung der Achse (X) verschiebbar ist.

## Claims

1. Yarn feeding device (F) including a yarn brake (B) comprising a thin, wear-proof, circumferentially continuous, radially deformable braking band (A) of frustocone jacket shape situated in a large diameter end section of a braking band carrier (C), said braking band arranged substantially coaxially to the axis (X) of a storage body (1) of the yarn feeding device (F) and held with its inner side at a frontal, circumferentially continuous withdrawal rim (2) of said storage body (1), further including a stationary support (D) for a spring assembly (S) imparting an essentially axial pre-loading force to said braking band carrier (C), said braking band carrier (C) having the shape of a frustocone jacket and being axially stiff but radially deformable, **characterised in that** a universal joint (U) is provided between said spring assembly (S) and said braking band carrier (C), said universal joint comprising at least two mechanically and positively co-operating joint elements (U1, U2, U3) with the joint centre (2) of the universal joint (U) positioned substantially in the prolongation of the axis (X) of the storage body (1).

2. Yarn feeding device as in claim 1, **characterised in that** the universal joint (U) forms a centring device for braking band carrier (C) connected therewith, said centring device, axially actuated by said spring assembly (S), being axially displaceable within said support (D).

3. Yarn feeding device as in claim 1, **characterised in that** said universal joint (U) is a Cardanic joint (H) having two Cardanic axes (17, 18) substantially perpendicular to each other and intersecting the storage body axis (X), and that said Cardanic joint (H) comprises an inner ring centred in the support (D) and having bearing facilities for the first Cardanic axis (18), an intermediate ring (26) pivotable about the first Cardanic axis (18) and having bearing facilities for the second Cardanic axis (17), and an outer ring (25) pivotable about the second Cardanic axis (18) and connected to the braking band carrier (C).

4. Yarn feeding device as in claim 1, **characterised in that** said universal joint (U) is a ball joint (K).

5. Yarn feeding device as in claim 4, **characterised in that** said ball joint (K) comprises a bearing surface (12) centred in said support (D) and a joint element (U2) with a counter bearing surface (11), said joint element (U2) being supported for movements about the joint centre (Z), and that at least said bearing surface (12) or said counter bearing surface (11) is formed as a spherical socket of the ball joint.

6. Yarn feeding device as in claim 1, **characterised in that** in the small diameter end section of the braking band carrier (C), a withdrawal eyelet (E) is provided which defines said one joint element (U2) of the universal joint (U), and that, preferably, said braking band carrier (C) is fixed to said withdrawal eyelet (E).

7. Yarn feeding device as in at least one of the preceding claims, **characterised in that** said universal joint (U) is arranged in the interior of said support (D) and is shielded outwardly by a flexible shielding (23) being a moveable wall of a chamber (21) of the support (D), said wall being connected to the universal joint (U), and that said chamber (21) is connectable to a low pressure source (22) to lift said braking band (A) from said withdrawal rim (2) via said universal joint (U).

8. Yarn feeding device (F) including a yarn brake (B) comprising a thin, wear-proof, frustocone jacket shaped, radially deformable, circumferentially continuous, braking band (A) being in a large diameter end section of a braking band carrier (C), said braking band arranged substantially coaxially to the axis (X) of a storage body (1) of the yarn feeding device (F) and held with its inner side at a frontal, circumferentially continuous withdrawal rim (2) of the storage body (1), further comprising a stationary support (D) for a spring assembly (S) imparting an essentially axial pre-loading force to said braking band carrier, said braking band carrier (C) having the shape of a frustocone jacket and being axially stiff but radially deformable, **characterised in that** the braking band carrier (C) at the stationary support (D) is positively centred in a universal joint (U) about said axis (X), said universal joint (U) allowing said braking band carrier displacements in the direction of axis (X) and tilting motions to all sides.

9. Yarn feeding device as in claim 8, **characterised in that** that the universal joint (U) has two joint elements (U1, U2) positively co-operating with a radial clearance (50), that one joint element (U2) is holding said braking band carrier (C) while the other joint element (U1) is connected to the stationary support (D), that said one joint element (U2) is moveable relative to the other substantially in the direction of axis (X) and is tiltable to all sides and optionally rotatable, and that said spring assembly (S) loads said braking band carrier (C) directly or via said one joint element (U2).

10. Yarn feeding device as in claim 8, **characterised in that** the braking band carrier (C) engages by its small diameter end section into a seat (10) formed in said one joint element (U2), preferably by means of a conical end section (45) and in a substantially loose manner, that said one joint element (U2) is formed inside of said seat (10) with an essentially funnel-shaped passage (35) having an inner wall (36), the generatrice of which - at least in the region of the smallest inner diameter and seen in a longitudinal section - is curved convexly, and that said other joint element (U1) has an essentially cylindrical guiding periphery (31) on which said inner wall (36) is arranged in a sliding fit, optionally with said small radial clearance (50).

11. Yarn feeding device as in claim 10, **characterised in that** said seat (10) is formed open in a direction towards said braking band carrier (C), and that, preferably, said one joint element (U2) is formed as a unitary structure with said seat (10) and said passage (35).

12. Yarn feeding device as in claim 10, **characterised in that** said one joint element (U2) consists of two mutually engaging ring parts (34, 40) defining said seat (10) between them.

13. Yarn feeding device as in claim 12, **characterised in that** one of said ring parts (34) has the passage (35) and a limitation (38) of said seat (10), and that the other ring part (40) surrounds said one ring part (34) and forms a further limitation (41) of said seat (10) as well as a stop (42) for said spring assembly (S, 6), said stop (42) facing away from said seat (10).

14. Yarn feeding device as in claim 8, **characterised in that** the stationary support (D) includes a sleeve body (4) extending towards said universal joint (U), and that the other joint element (U1) is inserted into axial abutment into said sleeve body (4).

15. Yarn brake (B) for a yarn feeding device (F), having an axially stiff but radially flexible braking band carrier (C) with the shape of a frustocone jacket said braking band carrier holding in its large diameter end section a thin, wear-proof, circumferentially continuous, radially deformable, frustocone jacket shaped braking band (A) substantially coaxial to an axis (X) of said yarn brake (B), and further having a stationary support (D) for a spring assembly (S) imparting an essential axial pre-loading force on to said braking band carrier (C), **characterised in that** by a universal joint (U) said braking band carrier (C) is positively centred at said stationary support (D) about said axis (X) and is displaceable in the direction of and tiltable to all sides of said axis (X).

## Revendications

1. Fournisseur de fil (F) muni d'un tendeur de fil (B), qui comporte, sur une extrémité de grand diamètre d'un support de bande de freinage (C), une mince bande de freinage (A) continue dans le sens périphérique, résistant à l'usure, susceptible de se déformer dans le sens radial et présentant la forme d'une gaine tronconique, laquelle bande de freinage est disposée dans le sens coaxial par rapport à l'axe (X) d'un corps de réservoir (1) du fournisseur de fil (F) et entre en appui avec sa face intérieure contre un bord de tirage (2) frontal, continu dans le sens périphérique, du corps de réservoir (1), et muni d'un support (D) fixe réservé à un système de ressort (S) exerçant une force de précontrainte sensiblement axiale sur le support de bande de freinage (C), le support de bande de freinage (C) ayant la forme d'une gaine tronconique et étant conçu de manière rigide dans le sens axial et, par contre, déformable dans le sens radial, **caractérisé en ce que**, entre le système de ressort (S) et le support de bande de freinage (C), il est prévu un joint universel (U) formé par au moins deux éléments de jonction (U1, U2, U3) mécaniquement assemblés par conjugaison de forme, et **en ce que** le centre de jonction (Z) du joint universel (U) est positionné sensiblement sur l'axe (X) prolongé du corps de réservoir (1).

2. Fournisseur de fil selon la revendication 1, **caractérisé en ce que** le joint universel (U) forme, pour le support de bande de freinage (C) assemblé avec celui-ci, un dispositif de centrage qui peut se déplacer dans le sens axial à l'intérieur du support (D) et est sollicité dans le sens axial par le système de ressort (S).

3. Fournisseur de fil selon la revendication 1, **caractérisé en ce que** le joint universel (U) est un joint de Cardan (H) avec deux axes de Cardan (17, 18) sensiblement perpendiculaires l'un à l'autre et croisant l'axe (X) du corps de réservoir, et comporte une bague intérieure centrée dans le support (D) et munie de logements pour le premier axe de Cardan (18), une bague intermédiaire (26) pouvant pivoter autour du premier axe de Cardan (18) et munie de logements pour le deuxième axe de Cardan (17), et une bague extérieure (25) pouvant pivoter autour du deuxième axe de Cardan (17) et assemblée avec le support de bande de freinage (C) .

4. Fournisseur de fil selon la revendication 1, **caractérisé en ce que** le joint universel (U) est un joint à rotule (K).

5. Fournisseur de fil selon la revendication 4, **caractérisé en ce que** le joint à rotule (K) comporte une surface d'appui (12) centrée dans le support (D) et un élément de jonction (U2), qui est en appui contre la surface d'appui (12) de manière à pouvoir tourner autour du centre de jonction (Z) et qui est muni d'une surface de palier-support (11), qui est assemblée avec le support de bande de freinage (C), et **en ce qu'**au moins la surface d'appui (12) ou la surface de palier-support (11) est un coussinet sphérique du joint à rotule.

6. Fournisseur de fil selon la revendication 1, **caractérisé en ce que** dans l'extrémité de plus petit diamètre du support de bande de freinage (C), il est prévu une boucle de tirage (E) formant un élément à jonction (U2) du joint universel (U), et **en ce que**, de préférence, le support de bande de freinage (C) est fixé contre la boucle de tirage (E).

7. Fournisseur de fil selon au moins l'une des revendications précédentes, **caractérisé en ce que** le joint universel (U) est disposé à l'intérieur du support (D) et est protégé par rapport à l'extérieur par un couvercle (23) flexible, qui est conçu sous forme de paroi d'un logement (21) du support (D), à savoir une paroi mobile et assemblée avec le joint universel (U), et **en ce que** le logement (21) peut être raccordé à une source de dépression (22), afin de soulever la bande de freinage (A) au-dessus du bord de tirage (2) par l'intermédiaire du joint universel (U).

8. Fournisseur de fil (F) muni d'un tendeur de fil (B), qui comporte, sur une extrémité de grand diamètre d'un support de bande de freinage (C), une mince bande de freinage (A) continue dans le sens périphérique, résistant à l'usure, susceptible de se déformer dans le sens radial et présentant la forme d'une gaine tronconique, laquelle bande de freinage est disposée dans le sens coaxial par rapport à l'axe (X) d'un corps de réservoir (1) du fournisseur de fil (F) et entre en appui avec sa face intérieure contre un bord de tirage (2) frontal, continu dans le sens périphérique, du corps de réservoir (1), et muni d'un support (D) fixe réservé à un système de ressort (S) exerçant une force de précontrainte sensiblement axiale sur le support de bande de freinage (C), le support de bande de freinage (C) ayant la forme d'une gaine tronconique et étant conçu de manière rigide dans le sens axial et, par contre, déformable dans le sens radial, **caractérisé en ce que** le support de bande de freinage (C) est centré dans le joint universel (U) par conjugaison de forme sur l'axe (X) de manière à pouvoir basculer de tous côtés sur le support (D) fixe, et peut se déplacer en direction de l'axe (X).

9. Fournisseur de fil selon la revendication 8, **caractérisé en ce que** le joint universel (U) comporte deux éléments de jonction (U1, U2) agissant conjointement par conjugaison de forme avec un jeu (50) radial, **en ce qu'**un élément de jonction (U2) maintient le support de bande de freinage (C), alors que l'autre élément de jonction (U1) est assemblé avec le support (D) fixe, **en ce que** l'un des éléments de jonction (U2) par rapport à l'autre élément de jonction (U1) est mobile sensiblement en direction de l'axe (X), peut basculer de tous côtés et, le cas échéant, peut tourner, et **en ce que** le système de ressort (S) sollicite le support de bande de freinage (C) directement ou par l'intermédiaire de l'un des éléments de jonction (U2).

10. Fournisseur de fil selon la revendication 8, **caractérisé en ce que** le support de bande de freinage (C) s'engage avec son extrémité de petit diamètre dans un logement (10) formé dans un élément de jonction (U2), de préférence avec une extrémité (45) parfaitement conique et sensiblement mobile, **en ce que** l'un des éléments de jonction (U2) comporte à l'intérieur du logement (10) un passage (35) sensiblement conique avec une paroi intérieure (36), dont la génératrice - au moins dans la zone du plus petit diamètre intérieur et par référence à une coupe dans le sens longitudinal - forme une courbe convexe, et **en ce que** l'autre élément de jonction (U1) comporte une périphérie de guidage (31) sensiblement cylindrique, sur laquelle est disposée la paroi intérieure (36) avec un ajustement appuyé, le cas échéant, avec le faible jeu (50) radial.

11. Fournisseur de fil selon la revendication 10, **caractérisé en ce que** le logement (10) est ouvert en direction du support de bande de freinage (C), et **en ce que**, de préférence, l'un des éléments de jonction (U2) est formé d'une seule pièce avec le logement (10) et le passage (35).

12. Fournisseur de fil selon la revendication 10, **caractérisé en ce que** l'un des éléments de jonction (U2) est formé par deux bagues (34, 40) qui entrent en prise l'une dans l'autre et qui délimitent entre elles le logement (10).

13. Fournisseur de fil selon la revendication 12, **caractérisé en ce qu'**une bague (34) est munie du passage (35) et d'une délimitation (38) du logement (10), et **en ce que** l'autre bague (40) entoure l'une des bagues (34) et comporte une autre délimitation (41) du logement (10), ainsi qu'un appui (42), opposé au logement (10) et réservé au système de ressort (S, 6).

14. Fournisseur de fil selon la revendication 8, **caractérisé en ce que** le support (D) fixe contient un corps de manchon (4) qui s'étend en direction du joint universel (U), et **en ce que** l'autre élément de jonction (U1) est inséré dans celui-ci jusqu'à entrer en butée dans le sens axial contre le corps de manchon (4).

15. Tendeur de fil (B) destiné à un fournisseur de fil (F), comprenant un support de bande de freinage (C) en forme de gaine tronconique, qui est conçu de manière rigide dans le sens axial et, par contre, déformable dans le sens radial et qui comporte, sur une extrémité de grand diamètre, une mince bande de freinage (A) continue dans le sens périphérique, résistant à l'usure, susceptible de se déformer dans le sens radial et présentant la forme d'une gaine tronconique, laquelle bande de freinage est disposée sensiblement dans le sens coaxial par rapport à un axe (X) du tendeur de fil (B), et comprenant un support (D) fixe réservé à un système de ressort (S) exerçant une force de précontrainte sensiblement axiale sur le support de bande de freinage (C), **caractérisé en ce que** le support de bande de freinage (C) est centré dans le joint universel (U) par conjugaison de forme sur l'axe (X) de manière à pouvoir basculer de tous côtés sur le support (D) fixe, et peut se déplacer en direction de l'axe (X).
